# EUROPÄISCHE PATENTSCHRIFT

(11) **EP 3 898 016 B1**
(45) Veröffentlichungstag und Bekanntmachung des Hinweises auf die Patenterteilung: **16.08.2023**
(21) Anmeldenummer: 18826049.1
(22) Anmeldetag: 20.12.2018
(51) Int. Cl.: B08B 3/02, F04B 1/12, F04B 1/14

(54) **HOCHDRUCKREINIGUNGSGERÄT**
HIGH PRESSURE CLEANING DEVICE
APPAREIL DE NETTOYAGE HAUTE PRESSION

(43) Veröffentlichungstag der Anmeldung: 27.10.2021
(73) Patentinhaber: Alfred Kärcher SE & Co. KG, 71364 Winnenden (DE)
(72) Erfinder: RUOFF, Gerd, 71364 Winnenden (DE); TRAUTWEIN, Kai, 71397 Weiler zum Stein (DE); MÜLLER, Wolfgang, 73630 Remshalden (DE); KÖRNER, Bernd, 73663 Berglen (DE)
(74) Vertreter: Hoeger, Stellrecht & Partner Patentanwälte mbB
(86) Internationale Anmeldenummer: PCT/EP2018/086392
(87) Internationale Veröffentlichungsnummer: WO 2020/126014

(56) Entgegenhaltungen:
- EP-A1- 0 503 298
- EP-A1- 0 636 425
- DE-A1-102007 006 284
- DE-T2- 69 925 901
- US-A- 5 230 471
- US-A1- 2017 350 386

## Beschreibung

Die Erfindung betrifft ein Hochdruckreinigungsgerät mit den Merkmalen des Oberbegriffes von Patentanspruch 1.

Ein Hochdruckreinigungsgerät mit einer Axialkolbenpumpe, die mindestens einen linear bewegbaren Kolben aufweist, und mit einem Elektromotor, der eine Motorwelle aufweist und über ein Getriebe, eine Abtriebswelle und eine Taumelscheibe mit der Axialkolbenpumpe gekoppelt ist, ist aus der DE 10 2007 006 284 A1 bekannt. Mit Hilfe der Axialkolbenpumpe kann eine Reinigungsflüssigkeit, vorzugsweise Wasser, unter Druck gesetzt werden. Die Axialkolbenpumpe weist mehrere Kolben auf, die mit Hilfe einer Taumelscheibe linear hin und her bewegbar sind. Die Taumelscheibe ist über ein Planetengetriebe mit einem Elektromotor gekoppelt. Bei dem bekannten Hochdruckreinigungsgerät sind der Elektromotor, das Planetengetriebe, die Taumelscheibe und die Axialkolbenpumpe in einer Längsrichtung des Hochdruckreinigungsgeräts hintereinander angeordnet. Das bekannte Hochdruckreinigungsgerät weist eine nicht unbeträchtliche Länge auf.

Aus den Veröffentlichungen US 5 230 471 A, DE 699 25 901 T2 und EP 0 636 425 A1 sind Hochdruckreinigungsgeräte bekannt, bei denen der Elektromotor über einen Kurbeltrieb mit einer mehrere Kolben aufweisenden Pumpe gekoppelt ist, wobei die Hubbewegung der Kolben senkrecht zur Motorwelle ausgerichtet ist. Eine derartige Ausgestaltung ist konstruktiv aufwändig und mit beträchtlichen Herstellungskosten verbunden.

Ein Hochdruckreinigungsgerät mit den Merkmalen des Oberbegriffes von Patentanspruch 1 ist aus der Veröffentlichung US 2017/03503386 A1 bekannt.

Aufgabe der vorliegenden Erfindung ist es, ein Hochdruckreinigungsgerät der eingangs genannten Art derart weiterzubilden, dass es eine kompakte Bauform und eine hohe mechanische Stabilität aufweist und kostengünstig herstellbar ist.

Diese Aufgabe wird durch ein Hochdruckreinigungsgerät mit den Merkmalen von Patentanspruch 1 gelöst.

Beim erfindungsgemäßen Hochdruckreinigungsgerät ist die Axialkolbenpumpe radial versetzt zur Motorwelle angeordnet und die Linearbewegung des mindestens einen Kolbens verläuft parallel zur Motorwelle. Die Taumelscheibe ist mit einer Abtriebswelle verbunden, die parallel zur Motorwelle ausgerichtet ist, wobei die Motorwelle in Kombination mit dem Getriebe und der Abtriebswelle einen U-förmigen Antriebsstrang ausbilden. Ein erster Schenkel des U-förmigen Antriebsstrangs wird von der Motorwelle gebildet, und ein zweiter Schenkel des U-förmigen Antriebsstrangs wird von der Abtriebswelle gebildet, die über das Getriebe mit der Motorwelle gekoppelt ist. Die Motorwelle und die Abtriebswelle stehen somit in dieselbe Richtung vom Getriebe ab.

Bevorzugt ist die Motorwelle länger ausgestaltet als die Abtriebswelle.

Eine derartige Ausgestaltung erlaubt es, die Länge des Hochdruckreinigungsgeräts zu reduzieren und dem Hochdruckreinigungsgerät eine kompakte Bauform zu verleihen. Die Kolben der Axialkolbenpumpe werden von der Taumelscheibe zu einer hin und her gehenden Linearbewegung angetrieben, wobei die Linearbewegung parallel zur Motorwelle ausgerichtet ist. Dadurch kann nicht nur die Länge sondern auch die Breite des Hochdruckreinigungsgeräts verhältnismäßig gering gehalten werden. Der Einsatz der Axialkolbenpumpe und der Taumelscheibe erlaubt es darüber hinaus, die Herstellungskosten des Hochdruckreinigungsgeräts verhältnismäßig gering zu halten, da diese Bauteile in großer Stückzahl kostengünstig produziert werden können.

Gemäß der Erfindung weist der Elektromotor ein Lagerschild auf, an dem die Motorwelle drehbar gelagert ist, wobei das Lagerschild an einem Tragteil gehalten ist, an dem die Abtriebswelle drehbar gelagert ist. Der Antrieb der Taumelscheibe und über diese auch der Antrieb des mindestens einen Kolbens der Axialkolbenpumpe erfolgt über die Abtriebswelle, die über das Getriebe mit der Motorwelle gekoppelt ist. Die Abtriebswelle ist ebenso wie ein Lagerschild des Elektromotors an einem Tragteil gehalten, das dem Hochdruckreinigungsgerät eine hohe mechanische Stabilität verleiht.

Bevorzugt ist der Elektromotor in einer horizontalen Gebrauchslage des Hochdruckreinigungsgeräts, in der die Motorwelle horizontal ausgerichtet ist, oberhalb der Taumelscheibe und der Axialkolbenpumpe angeordnet.

Günstigerweise besteht das Tragteil zumindest teilweise, vorzugsweise vollständig, aus Metall, beispielsweise aus einer Aluminiumlegierung.

Bei einer vorteilhaften Ausgestaltung der Erfindung weist das Tragteil eine Tragplatte auf. Die Tragplatte ermöglicht eine besonders kompakte Ausgestaltung des Hochdruckreinigungsgeräts.

Von Vorteil ist es, wenn die Tragplatte in einer horizontalen Gebrauchslage des Hochdruckreinigungsgeräts vertikal ausgerichtet ist.

Günstig ist es, wenn das Lagerschild des Elektromotors mit der Tragplatte lösbar verbunden ist.

Insbesondere kann vorgesehen sein, dass das Lagerschild an der Tragplatte verstellbar gehalten ist. Die Verstellbarkeit des Lagerschilds ermöglicht eine Justierung des Lagerschilds bei der Montage des Hochdruckreinigungsgeräts.

Günstig ist es, wenn das Lagerschild in vertikaler Richtung verstellbar an der Tragplatte gehalten ist.

Bevorzugt ist das Lagerschild mit der Tragplatte verschraubt. Hierbei ist es günstig, wenn die Tragplatte Langlöcher aufweist, die von Verbindungsschrauben durchgriffen werden. Durch Lösen der Verbindungsschrauben kann das Lagerschild und mit diesem der gesamte Elektromotor des Hochdruckreinigungsgeräts relativ zur Tragplatte verstellt werden.

Von Vorteil ist es, wenn sich die Langlöcher in einer horizontalen Gebrauchslage des Hochdruckreinigungsgeräts in vertikaler Richtung erstrecken.

Eine besonders kompakte und mechanisch stark belastbare Ausgestaltung wird bei einer vorteilhaften Ausführungsform des erfindungsgemäßen Hochdruckreinigungsgeräts dadurch erzielt, dass das Tragteil ein einstückig mit der Tragplatte verbundenes Gehäuseteil aufweist, das die Taumelscheibe in Umfangsrichtung umgibt. Die einstückige Verbindung der Tragplatte mit dem Gehäuseteil verleiht dem Tragteil eine besonders hohe mechanische Belastbarkeit.

Das Gehäuseteil kann beispielsweise in Form eines Zylindermantels ausgestaltet sein, wobei dessen Zylinderachse bevorzugt parallel zur Motorwelle ausgerichtet ist.

Das Gehäuseteil, das die Taumelscheibe in Umfangsrichtung umgibt, steht günstigerweise von der der Axialkolbenpumpe zugewandten Seite der Tragplatte ab.

Der Elektromotor weist bevorzugt ein Motorgehäuse auf mit mindestens einer Lufteintrittsöffnung, über die Kühlluft in das Motorgehäuse hineinströmen kann, und mindestens einer Luftaustrittsöffnung, über die die Kühlluft aus dem Motorgehäuse herausströmen kann, wobei die Kühlluft über die Luftaustrittsöffnung dem die Taumelscheibe umgebenden Gehäuseteil zuführbar ist. Die Kühlluft kann zunächst das Motorgehäuse durchströmen, um den Elektromotor zu kühlen, und kann anschließend das Gehäuseteil umströmen, das die Taumelscheibe umgibt, so dass auch dieses Gehäuseteil von der Kühlluft gekühlt werden kann.

Vorzugsweise ist die Kühlluft innerhalb des Motorgehäuses umlenkbar, insbesondere um 90°.

Von Vorteil ist es, wenn das Tragteil eine einstückig mit der Tragplatte verbundene Lagerhülse aufweist, an der die Abtriebswelle drehbar gelagert ist. Hierbei ist es günstig, wenn die Lagerhülse von dem Gehäuseteil umgeben ist, das auch die Taumelscheibe in Umfangsrichtung umgibt.

Eine besonders hohe Steifigkeit des Tragteils wird bei einer vorteilhaften Ausgestaltung der Erfindung dadurch erzielt, dass das Tragteil ein einstückig mit der Tragplatte verbundenes Verstärkungselement aufweist.

Das Verstärkungselement kann beispielsweise in Form einer Verstärkungsrippe ausgestaltet sein.

Von besonderem Vorteil im Hinblick auf eine möglichst große Steifigkeit der Tragteil ist es, wenn das Verstärkungselement eine Ringwand aufweist, die von der dem Elektromotor und der Axialkolbenpumpe abgewandten Seite der Tragplatte absteht und einstückig mit der Tragplatte verbunden ist. Die Ringwand kann nach Art eines Kragens ausgestaltet sein, der von der Tragplatte absteht und dieser eine sehr hohe Steifigkeit verleiht.

Günstig ist es, wenn sich zumindest ein Teilbereich der Ringwand einstückig an einen Rand der Tragplatte anschließt.

Bei einer vorteilhaften Ausführungsform der Erfindung steht die Ringwand senkrecht von der Tragplatte ab.

Vor Vorteil ist es, wenn die Ringwand einen Getrieberaum in Umfangsrichtung umgibt, in dem das Getriebe angeordnet ist.

Bevorzugt weist das Hochdruckreinigungsgerät einen Getriebedeckel auf, der an der Ringwand gehalten ist.

Der Getriebedeckel definiert bei einer vorteilhaften Ausführungsform der Erfindung in Kombination mit der Ringwand und der Tragplatte den Getrieberaum, der das Getriebe aufnimmt.

Bevorzugt ist an der dem Getrieberaum zugewandten Innenseite des Deckels ein Schalldämmelement angeordnet, beispielsweise eine Dämmmatte.

Bei einer bevorzugten Ausgestaltung der Erfindung weist das Tragteil Verbindungselemente auf zur Verbindung des Tragteils mit einem Außengehäuse des Hochdruckreinigungsgeräts.

Die Verbindungselemente können beispielsweise als Ausnehmungen ausgestaltet sein, in die am Außengehäuse des Hochdruckreinigungsgeräts angeordnete Tragzapfen eintauchen.

Das Getriebe des erfindungsgemäßen Hochdruckreinigungsgeräts kann beispielsweise in Form eines Stirnradgetriebes ausgebildet sein.

Von Vorteil ist es, wenn das Getriebe des Hochdruckreinigungsgeräts als Zugmittelgetriebe ausgebildet ist, beispielsweise in Form eines Kettentriebs.

Bei einer vorteilhaften Ausführungsform der Erfindung ist das Getriebe als Riementrieb ausgestaltet. Eine erste Riemenscheibe kann drehfest mit der Motorwelle verbunden sein und eine zweite Riemenscheibe kann drehfest mit der Abtriebswelle verbunden sein, und ein Riemen, vorzugsweise ein Zahnriemen, kann die beiden Riemenscheiben umschlingen.

Die nachfolgende Beschreibung einer vorteilhaften Ausführungsform der Erfindung dient im Zusammenhang mit der Zeichnung der näheren Erläuterung. Es zeigen:
- Figur 1:: eine Seitenansicht eines Hochdruckreinigungsgeräts, wobei eine erste Gehäuseschale eines Außengehäuses des Hochdruckreinigungsgeräts ausgeblendet ist;
- Figur 2:: eine schematische Seitenansicht einer Motorpumpeneinheit des Hochdruckreinigungsgeräts aus Figur 1;
- Figur 3:: eine Ansicht der Motorpumpeneinheit in Richtung von Pfeil A aus Figur 2, wobei ein Getriebedeckel ausgeblendet ist;
- Figur 4:: eine Schnittansicht der Motorpumpeneinheit längs der Linie 4-4 in Figur 3.

In der Zeichnung ist eine vorteilhafte Ausführungsform des erfindungsgemäßen Hochdruckreinigungsgeräts schematisch dargestellt. Das Hochdruckreinigungsgerät ist insgesamt mit dem Bezugszeichen 10 belegt und weist ein Außengehäuse 12 auf mit einer ersten Gehäuseschale 14 und einer in der Zeichnung zur Erzielung einer besseren Übersicht nicht dargestellten zweiten Gehäuseschale, die in Figur 1 ausgeblendet ist. Das Außengehäuse 12 umgibt eine Motorpumpeneinheit 16 und weist zwei Stützfüße 18, 20 auf, mit denen das Hochdruckreinigungsgerät 10 in einer in der Zeichnung dargestellten horizontalen Gebrauchslage auf einer Standfläche 22 abgestellt werden kann.

Die Motorpumpeneinheit 16 weist einen Elektromotor 24 auf, der über ein in der dargestellten Ausführungsform als Riementrieb 26 ausgestaltetes Getriebe und eine Taumelscheibe 28 eine Axialkolbenpumpe 30 antreibt. Die Axialkolbenpumpe 30 weist einen Flüssigkeitseinlass 32 und einen Flüssigkeitsauslass 34 auf. An den Flüssigkeitseinlass 32 kann eine Flüssigkeitszufuhrleitung, vorzugsweise ein Versorgungsschlauch, angeschlossen werden. Über die Flüssigkeitszufuhrleitung kann die Axialkolbenpumpe 30 mit unter Druck zu setzender Reinigungsflüssigkeit, vorzugsweise Wasser, versorgt werden. An den Flüssigkeitsauslass 34 kann eine Flüssigkeitsauslassleitung, vorzugsweise ein Druckschlauch, angeschlossen werden. Über die Flüssigkeitsauslassleitung kann die von der Axialkolbenpumpe 30 unter Druck gesetzte Reinigungsflüssigkeit abgegeben werden kann. Dies erlaubt es, die unter Druck gesetzte Reinigungsflüssigkeit auf einen zu reinigenden Gegenstand zu richten.

Im dargestellten Ausführungsbeispiel weist die Axialkolbenpumpe 30 insgesamt drei identisch ausgestaltete Kolben auf, wobei in Figur 4 zur Erzielung einer besseren Übersicht lediglich ein erster Kolben 36 und ein zweiter Kolben 38 dargestellt sind. Derartige Axialkolbenpumpen sind dem Fachmann an sich bekannt und bedürfen daher vorliegend keiner detaillierten Beschreibung. Die Kolben 36, 38 werden von der Taumelscheibe 28 jeweils zu einer hin und her gehenden Linearbewegung angetrieben, unter deren Wirkung Flüssigkeit vom Flüssigkeitseinlass 32 angesaugt, unter Druck gesetzt und anschließend über den Flüssigkeitsauslass 34 abgegeben werden kann. In an sich bekannter Weise umfasst die Axialkolbenpumpe 30 hierzu an sich bekannte Pumpkammern, in die jeweils ein Kolben 36, 38 eintaucht, sowie geeignete Einlass- und Auslassventile, über die die Flüssigkeit den Pumpkammern zugeführt und von den Pumpkammern abgegeben wird.

Die Linearbewegung der Kolben 36, 38 ist in Figur 4 durch den Doppelpfeil 40 veranschaulicht und verläuft parallel zur Längsachse 42 einer Motorwelle 44 des Elektromotors 24, der über der Axialkolbenpumpe 30 und der Taumelscheibe 28 angeordnet ist. Bezogen auf die Längsachse 42 ist die Axialkolbenpumpe 30 radial versetzt zur Motorwelle 44 angeordnet.

Die Motorwelle 44 ist an einem Lagerschild 46 und einem weiteren Lagerteil 48 drehbar gelagert. Ein erster Endabschnitt 50 der Motorwelle 44 ragt auf der dem Lagerschild 46 abgewandten Seite des weiteren Lagerteils 48 aus dem weiteren Lagerteil 48 heraus und ist drehfest mit einem Lüfterrad 52 verbunden. Ein zweiter Endabschnitt 54 der Motorwelle 44 ragt auf der dem weiteren Lagerteil 48 abgewandten Seite des Lagerschilds 46 aus dem Lagerschild 46 heraus und ist drehfest mit einer ersten Riemenscheibe 56 des Riementriebs 26 verbunden. Eine zweite Riemenscheibe 58 des Riementriebs 26 ist drehfest mit einer Abtriebswelle 60 verbunden, deren Längsachse 62 parallel zur Längsachse 42 der Motorwelle 44 ausgerichtet ist. Die Abtriebswelle 60 ist drehfest mit der Taumelscheibe 28 verbunden. Ein Riemen 64 umschlingt die erste Riemenscheibe 56 und die zweite Riemenscheibe 58, so dass die Bewegung der Motorwelle 44 über die erste Riemenscheibe 56, den Riemen 64 und die zweite Riemenscheibe 58 auf die Abtriebswelle 60 und von dieser auf die Taumelscheibe 28 übertragen wird, an deren der Abtriebswelle 60 abgewandten Stirnseite 66 die Kolben 36, 38 der Axialkolbenpumpe 30 federnd anliegen, so dass sie von der Taumelscheibe 28 zu der bereits erwähnten hin und her gehenden Linearbewegung angetrieben werden.

Wie insbesondere aus Figur 4 deutlich wird, bildet die Motorwelle 44 in Kombination mit dem Riementrieb 26 und der Abtriebswelle 60 einen U-förmigen Antriebsstrang aus, über den der Elektromotor 24 mit der Taumelscheibe 28 verbunden ist, die die Kolben 36 und 38 zu einer hin und her gehenden Linearbewegung antreibt. Die Motorwelle 44 ist länger ausgestaltet als die Abtriebswelle 60 und bildet einen ersten Schenkel des U-förmigen Antriebsstrangs aus. Die Abtriebswelle 60 bildet eine zweiten Schenkel des U-förmigen Antriebsstrangs aus und ist über den Riementrieb mit der Motorwelle 44 gekoppelt.

Die Festlegung des Elektromotors 24 derart, dass die Axialkolbenpumpe 30 bezogen auf die Längsachse 42 in radialer Richtung versetzt zur Motorwelle 22 angeordnet ist und die Linearbewegung der Kolben 36, 38 parallel zur Längsachse der Motorwelle 44 ausgerichtet ist, erfolgt mit Hilfe eines starr ausgestalteten Tragteils 70, das im dargestellten Ausführungsbeispiel aus einer Aluminiumlegierung besteht. Mit Hilfe des Tragteils 70 ist der Elektromotor 24 im dargestellten Ausführungsbeispiel oberhalb der Axialkolbenpumpe 30 und der Taumelscheibe 28 angeordnet, wenn das Hochdruckreinigungsgerät eine horizontale Gebrauchslage einnimmt.

Das Tragteil 70 weist eine Tragplatte 72 auf, die in der in der Zeichnung dargestellten horizontalen Gebrauchslage des Hochdruckreinigungsgeräts 10 vertikal ausgerichtet ist. Dies wird insbesondere aus den Figuren 3 und 4 deutlich. Das Lagerschild 46 des Elektromotors 24 ist an der Tragplatte 72 in vertikaler Richtung verstellbar gehalten. Die Tragplatte 72 bildet hierzu einen Tragflansch 74 aus, der eine zentrale Öffnung 76 aufweist sowie zu beiden Seiten der zentralen Öffnung 76 angeordnete Langlöcher 78, 80, 82, 84, die jeweils von einer Verbindungsschraube 86 durchgriffen werden, mit deren Hilfe das Lagerschild 46 mit der Tragplatte 72 verschraubt ist.

Der zweite Endabschnitt 54 der Motorwelle 44 durchgreift die zentrale Öffnung 76 des Tragflanschs 74 und trägt die voranstehend bereits erwähnte erste Riemenscheibe 56.

Zusätzlich zur Tragplatte 72 weist das Tragteil 70 ein Gehäuseteil 88 auf, das einen zylindrischen Gehäusemantel 90 ausbildet, der die Taumelscheibe 28 in Umfangsrichtung umgibt und einstückig mit der Tragplatte 72 verbunden ist.

Das Tragteil 70 weist darüber hinaus eine Lagerhülse 92 auf, an der die Abtriebswelle 60 drehbar gelagert ist und die ebenso wie die Taumelscheibe 28 vom Gehäusemantel 90 umgeben ist. Auch die Lagerhülse 92 ist einstückig mit der Tragplatte 72 verbunden.

Das Tragteil 70 weist außerdem ein Verstärkungselement 94 auf, das einstückig mit der Tragplatte 72 verbunden ist und dessen Steifigkeit zusätzlich verstärkt. Das Verstärkungselement 94 ist in der dargestellten Ausführungsform als Ringwand 96 ausgestaltet, die nach Art eines Kragens von der dem Elektromotor 24 und der Axialkolbenpumpe 30 abgewandten Rückseite 98 der Tragplatte 72 senkrecht absteht. Die Ringwand 96 schließt sich einstückig an die Tragplatte 72 an.

Das Tragteil 70 weist eine hohe mechanische Belastbarkeit auf, vor allem eine hohe Steifigkeit. Dies wird insbesondere durch die Tragplatte 72 in Kombination mit der Ringwand 96 und dem Gehäuseteil 88 erzielt, wobei die Ringwand 96 und das Gehäuseteil 88 ebenso wie auch die Lagerhülse 92 einstückig mit der Tragplatte 72 verbunden sind.

Die Ringwand 96 umgibt einen Getrieberaum 102, in dem der Riementrieb 26 angeordnet ist. Rückseitig wird der Getrieberaum von einem Getriebedeckel 104 abgedeckt, der an der Ringwand 96 lösbar gehalten ist. Zur Erzielung einer besseren Übersicht ist der Getriebedeckel 104 in Figur 3 ausgeblendet. An der dem Getrieberaum 102 zugewandten Innenseite 105 des Getriebedeckels 104 ist ein Schalldämmelement 107 angeordnet.

Der Elektromotor 24 weist ein Motorgehäuse 106 auf, das an seiner der Tragplatte 72 und dem Lagerschild 46 abgewandten Stirnseite 108 eine Lufteintrittsöffnung 110 aufweist, über die unter der Wirkung des Lüfterrads 52 Kühlluft in das Motorgehäuse 106 eingesaugt werden kann. Die Kühlluft kann anschließend das Motorgehäuse 106 durchströmen, wobei die Kühlluft um 90° umgelenkt wird und das Motorgehäuse 106 über eine Luftaustrittsöffnung 112 verlässt, wobei die Luftaustrittsöffnung 112 unmittelbar oberhalb des Gehäuseteils 88 angeordnet ist, das von der Kühlluft gekühlt wird.

Zur Festlegung des Tragteils 70 am Außengehäuse 12 weist das Tragteil 70 mehrere Verbindungselemente in Form von Ausnehmungen 114 auf, in die Tragzapfen des Außengehäuses 12 eintauchen können.

Das Hochdruckreinigungsgerät 10 zeichnet sich durch eine sehr kompakte Bauform aus sowie durch verhältnismäßig geringe Herstellungskosten, wobei es eine sehr hohe mechanische Stabilität aufweist.

## Patentansprüche

1. Hochdruckreinigungsgerät mit einer Axialkolbenpumpe (30), die mindestens einen linear bewegbaren Kolben (36, 38) aufweist, und mit einem Elektromotor (24), der eine Motorwelle (44) aufweist und über ein Getriebe, eine Abtriebswelle (60) und eine Taumelscheibe (28) mit der Axialkolbenpumpe (30) gekoppelt ist, wobei die Axialkolbenpumpe (30) bezogen auf eine Längsachse (42) der Motorwelle (44) in radialer Richtung versetzt zur Motorwelle (44) angeordnet ist, wobei die Linearbewegung des mindestens einen Kolbens (36, 38) parallel zur Längsachse (42) der Motorwelle (44) ausgerichtet ist und die Motorwelle (44) in Kombination mit dem Getriebe und der Abtriebswelle (60) einen U-förmigen Antriebsstrang ausbildet, **dadurch gekennzeichnet, dass** der Elektromotor (24) ein Lagerschild (46) aufweist, an dem die Motorwelle (44) drehbar gelagert ist, wobei das Lagerschild (46) an einem Tragteil (70) gehalten ist, an dem die Abtriebswelle (60) drehbar gelagert ist.

2. Hochdruckreinigungsgerät nach Anspruch 1, **dadurch gekennzeichnet, dass** der Elektromotor (24) in einer horizontalen Gebrauchslage des Hochdruckreinigungsgeräts, in der die Motorwelle (44) horizontal ausgerichtet ist, oberhalb der Taumelscheibe (28) und der Axialkolbenpumpe (30) angeordnet ist.

3. Hochdruckreinigungsgerät nach Anspruch 1 oder 2, **dadurch gekennzeichnet, dass** das Tragteil (70) zumindest teilweise aus Metall besteht.

4. Hochdruckreinigungsgerät nach Anspruch 1, 2 oder 3, **dadurch gekennzeichnet, dass** das Tragteil (70) eine Tragplatte (72) aufweist.

5. Hochdruckreinigungsgerät nach Anspruch 4, **dadurch gekennzeichnet, dass** die Tragplatte (70) in einer horizontalen Gebrauchslage des Hochdruckreinigungsgeräts (10) vertikal ausgerichtet ist.

6. Hochdruckreinigungsgerät nach Anspruch 4 oder 5, **dadurch gekennzeichnet, dass** das Lagerschild (46) mit der Tragplatte (72) lösbar verbunden ist und/oder dass das Lagerschild (46) an der Tragplatte (72) verstellbar gehalten ist.

7. Hochdruckreinigungsgerät nach einem der Ansprüche 4 bis 6, **dadurch gekennzeichnet, dass** das Tragteil (70) ein einstückig mit der Tragplatte (72) verbundenes Gehäuseteil (88) aufweist, das die Taumelscheibe (28) in Umfangsrichtung umgibt, insbesondere dass das Gehäuseteil (88) von der der Axialkolbenpumpe (30) zugewandten Seite der Tragplatte (72) absteht.

8. Hochdruckreinigungsgerät nach Anspruch 7, **dadurch gekennzeichnet, dass** der Elektromotor (24) ein Motorgehäuse (106) aufweist mit mindestens einer Lufteintrittsöffnung (110), über die Kühlluft in das Motorgehäuse (106) hineinströmen kann, und mit mindestens einer Luftaustrittsöffnung (112), über die die Kühlluft aus dem Motorgehäuse (106) herausströmen kann, wobei die Kühlluft über die Luftaustrittsöffnung (112) dem die Taumelscheibe (28) umgebenden Gehäuseteil (88) zuführbar ist, vorzugsweise dass die Kühlluft innerhalb des Motorgehäuses (106) umlenkbar ist.

9. Hochdruckreinigungsgerät nach einem der Ansprüche 4 bis 8, **dadurch gekennzeichnet, dass** das Tragteil (70) eine einstückig mit der Tragplatte (72) verbundene Lagerhülse (92) aufweist, an der die Abtriebswelle (60) drehbar gelagert ist.

10. Hochdruckreinigungsgerät nach einem der Ansprüche 4 bis 9, **dadurch gekennzeichnet, dass** das Tragteil (70) ein einstückig mit der Tragplatte verbundenes Verstärkungselement (94) aufweist.

11. Hochdruckreinigungsgerät nach Anspruch 10, **dadurch gekennzeichnet, dass** das Verstärkungselement (94) eine Ringwand (96) aufweist, die von der dem Elektromotor (24) und der Axialkolbenpumpe (30) abgewandten Seite (98) der Tragplatte (72) absteht und einstückig mit der Tragplatte (72) verbunden ist, insbesondere dass die Ringwand (96) senkrecht von der Tragplatte (72) absteht und/oder dass die Ringwand (96) einen Getrieberaum (102) in Umfangsrichtung umgibt, in dem das Getriebe angeordnet ist, und/oder dass das Hochdruckreinigungsgerät (10) einen Getriebedeckel (104) aufweist, der an der Ringwand (96) gehalten ist, vorzugsweise dass an einer dem Getrieberaum (102) zugewandten Innenseite (105) des Getriebedeckels (104) mindestens ein Schalldämmelement (107) angeordnet ist.

12. Hochdruckreinigungsgerät nach einem der voranstehenden Ansprüche, **dadurch gekennzeichnet, dass** das Tragteil (70) mindestens ein Verbindungselement (114) aufweist zur Verbindung des Tragteils (70) mit einem Außengehäuse (12) des Hochdruckreinigungsgeräts (10).

13. Hochdruckreinigungsgerät nach einem der voranstehenden Ansprüche, **dadurch gekennzeichnet, dass** das Getriebe als Zugmittelgetriebe ausgestaltet ist, vorzugsweise dass das Getriebe als Riementrieb (26) ausgestaltet ist.

## Claims

1. High pressure cleaning appliance with an axial piston pump (30), which comprises at least one linearly moveable piston (36, 38), and with an electric motor (24), which comprises a motor shaft (44) and is coupled to the axial piston pump (30) by way of a transmission, a drive shaft (60) and a swash plate (28), wherein the axial piston pump (30) is arranged offset from the motor shaft (44) in the radial direction in relation to a longitudinal axis (42) of the motor shaft (44), wherein the linear movement of the at least one piston (36, 38) is oriented in parallel to the longitudinal axis (42) of the motor shaft (44) and the motor shaft (44) in combination with the transmission and the drive shaft (60) forms a U-shaped drive train, **characterized in that** the electric motor (24) comprises a bearing shield (46) on which the motor shaft (44) is rotatably mounted, wherein the bearing shield (46) is held on a support part (70) on which the drive shaft (60) is rotatably mounted.

2. High pressure cleaning appliance in accordance with Claim 1, **characterized in that** the electric motor (24), in a horizontal use position of the high pressure cleaning appliance in which the motor shaft (44) is oriented horizontally, is arranged above the swash plate (28) and the axial piston pump (30).

3. High pressure cleaning appliance in accordance with Claim 1 or 2, **characterized in that** the support part (70) consists at least partially of metal.

4. High pressure cleaning appliance in accordance with Claim 1, 2 or 3, **characterized in that** the support part (70) comprises a support plate (72).

5. High-pressure cleaning appliance in accordance with Claim 4, **characterized in that** the support plate (70), in a horizontal use position of the high pressure cleaning appliance (10), is oriented vertically.

6. High pressure cleaning appliance in accordance with Claim 4 or 5, **characterized in that** the bearing shield (46) is releasably connected to the support plate (72) and/or **in that** the bearing shield (46) is displaceably held on the support plate (72).

7. High pressure cleaning appliance in accordance with any one of Claims 4 to 6, **characterized in that** the support part (70) comprises a housing part (88) which is connected to the support plate (72) in one piece and surrounds the swash plate (28) in the circumferential direction, in particular **in that** the housing part (88) projects from the side of the support plate (72) facing toward the axial piston pump (30).

8. High pressure cleaning appliance in accordance with Claim 7, **characterized in that** the electric motor (24) comprises a motor housing (106) with at least one air inlet opening (110) by way of which cooling air can flow into the motor housing (106), and with at least one air outlet opening (112) by way of which the cooling air can flow out of the motor housing (106), wherein the cooling air is suppliable to the housing part (88) surrounding the swash plate (28) by way of the air outlet opening (112), preferably **in that** the cooling air is deflectable within the motor housing (106).

9. High pressure cleaning appliance in accordance with any one of Claims 4 to 8, **characterized in that** the support part (70) comprises a bearing sleeve (92) which is connected to the support plate (72) in one piece and on which the drive shaft (60) is rotatably mounted.

10. High pressure cleaning appliance in accordance with any one of Claims 4 to 9, **characterized in that** the support part (70) comprises a reinforcing element (94) which is connected to the support plate in one piece.

11. High pressure cleaning appliance in accordance with Claim 10, **characterized in that** the reinforcing element (94) comprises an annular wall (96) which projects from the side (98) of the support plate (72) facing away from the electric motor (24) and the axial piston pump (30) and is connected to the support plate (72) in one piece, in particular **in that** the annular wall (96) projects perpendicularly from the support plate (72) and/or **in that** the annular wall (96) surrounds a transmission space (102) in the circumferential direction, in which transmission space the transmission is arranged, and/or **in that** the high pressure cleaning appliance (10) comprises a transmission cover (104) which is held on the annular wall (96), preferably **in that** at least one sound insulation element (107) is arranged on an inside (105) of the transmission cover (104) facing toward the transmission space (102).

12. High pressure cleaning appliance in accordance with any one of the preceding Claims, **characterized in that** the support part (70) comprises at least one connecting element (114) for connecting the support part (70) to an outer housing (12) of the high pressure cleaning appliance (10).

13. High pressure cleaning appliance in accordance with any one of the preceding Claims, **characterized in that** the transmission is configured as a traction means transmission, preferably **in that** the transmission is configured as a belt drive (26).

## Revendications

1. Appareil de nettoyage haute pression comprenant une pompe à piston axial (30) qui présente au moins un piston (36, 38) mobile linéairement et un moteur électrique (24) qui présente un arbre moteur (44) et est couplé à la pompe à piston axial (30) par l'intermédiaire d'un engrenage, d'un arbre de sortie (60) et d'un plateau oscillant (28), dans lequel la pompe à piston axial (30) est agencée par rapport à l'arbre moteur (44), décalée dans une direction radiale par rapport à l'axe longitudinal (42) de l'arbre moteur (44), dans lequel le mouvement linéaire du au moins un piston (36, 38) est orienté parallèlement à l'axe longitudinal (42) de l'arbre moteur (44) et l'arbre moteur (44), en combinaison avec l'engrenage et l'arbre de sortie (60), forme un groupe motopropulseur en forme de U, **caractérisé en ce que** le moteur électrique (24) présente un flasque de palier (46) au niveau duquel l'arbre moteur (44) est monté de manière rotative, dans lequel le flasque de palier (46) est supporté au niveau d'une partie de support (70), au niveau de laquelle l'arbre de sortie (60) est monté de manière rotative.

2. Appareil de nettoyage haute pression selon la revendication 1, **caractérisé en ce que** le moteur électrique (24) est agencé au-dessus du plateau oscillant (28) et de la pompe à piston axial (30) dans une position d'utilisation horizontale de l'appareil de nettoyage haute pression, dans laquelle l'arbre moteur (44) est orienté horizontalement.

3. Appareil de nettoyage haute pression selon la revendication 1 ou 2, **caractérisé en ce que** la partie de support (70) est au moins partiellement en métal.

4. Appareil de nettoyage haute pression selon la revendication 1, 2 ou 3, **caractérisé en ce que** la partie de support (70) présente une plaque de support (72).

5. Appareil de nettoyage haute pression selon la revendication 4, **caractérisé en ce que** la plaque de support (70) est orientée verticalement dans une position d'utilisation horizontale du dispositif de nettoyage haute pression (10) .

6. Appareil de nettoyage haute pression selon la revendication 4 ou 5, **caractérisé en ce que** le flasque de palier (46) est relié de manière amovible à la plaque de support (72) et/ou **en ce que** le flasque (46) est supporté de manière réglable sur la plaque de support (72).

7. Appareil de nettoyage haute pression selon l'une quelconque des revendications 4 à 6, **caractérisé en ce que** la partie de support (70) présente une partie de logement (88) reliée d'un seul tenant à la plaque de support (72), qui entoure le disque oscillant (28) dans la direction périphérique, en particulier **en ce que** la partie de logement (88) fait saillie du côté de la plaque de support (72) tourné vers la pompe à piston axial (30).

8. Appareil de nettoyage haute pression selon la revendication 7, **caractérisé en ce que** le moteur électrique (24) présente un logement de moteur (106) avec au moins une ouverture d'entrée d'air (110), via laquelle de l'air de refroidissement peut entrer dans le logement de moteur (106), et avec au moins une ouverture de sortie d'air (112), via laquelle l'air de refroidissement peut sortir du logement de moteur (106), dans lequel l'air de refroidissement peut être amené via l'ouverture de sortie d'air (112) à la partie de logement (88) entourant le disque oscillant (28), de préférence **en ce que** l'air de refroidissement peut être dévié à l'intérieur du logement de moteur (106).

9. Appareil de nettoyage haute pression selon l'une quelconque des revendications 4 à 8, **caractérisé en ce que** la partie de support (70) présente une douille de palier (92) reliée d'un seul tenant à la plaque de support (72), sur laquelle l'arbre de sortie (60) est monté de manière rotative.

10. Appareil de nettoyage haute pression selon l'une quelconque des revendications 4 à 9, **caractérisé en ce que** la partie de support (70) présente un élément de renforcement (94) relié d'un seul tenant à la plaque de support.

11. Appareil de nettoyage haute pression selon la revendication 10, **caractérisé en ce que** l'élément de renforcement (94) présente une paroi annulaire (96) qui fait saillie à partir du côté (98) de la plaque de support (72) opposé au moteur électrique (24) et à la pompe à piston axial (30) et qui est reliée d'un seul tenant à la plaque de support (72), en particulier **en ce que** la paroi annulaire (96) fait saillie perpendiculairement à la plaque de support (72) et/ou **en ce que** la paroi annulaire (96) entoure un espace d'engrenage (102) dans la direction périphérique, dans lequel l'engrenage est agencé, et/ou **en ce que** l'appareil de nettoyage haute pression (10) présente un couvercle d'engrenage (104) qui est supporté au niveau de la paroi annulaire (96), de préférence **en ce qu'**au moins un élément d'insonorisation (107) est agencé sur un côté intérieur (105) du couvercle d'engrenage (104) tourné vers l'espace d'engrenage (102).

12. Appareil de nettoyage haute pression selon l'une quelconque des revendications précédentes, **caractérisé en ce que** la partie de support (70) présente au moins un élément de liaison (114) pour une liaison de la partie de support (70) avec un logement extérieur (12) de l'appareil de nettoyage haute pression (10).

13. Appareil de nettoyage haute pression selon l'une quelconque des revendications précédentes, **caractérisé en ce que** l'engrenage est réalisé sous forme d'un engrenage à moyen de traction, de préférence **en ce que** l'engrenage est réalisé sous forme d'une courroie d'entraînement (26).
